# EUROPÄISCHE PATENTSCHRIFT

(11) **EP 2 578 781 B1**
(45) Veröffentlichungstag und Bekanntmachung des Hinweises auf die Patenterteilung: **20.02.2019**
(21) Anmeldenummer: 12182145.8
(22) Anmeldetag: 29.08.2012
(51) Int. Cl.: E05B 17/22, B61D 19/00, E05B 81/18, E05B 81/66, E05B 85/24, E05B 81/64

(54) **Drehfallenverriegelungseinrichtung**
Locking device with rotary latch bolt
Dispositif de verrouillage à pêne pivotant

(30) Priorität: 29.08.2011 DE 102011053087
(43) Veröffentlichungstag der Anmeldung: 10.04.2013
(73) Patentinhaber: Gebr. Bode GmbH & Co. KG, 34123 Kassel (DE)
(72) Erfinder: Pellegrini, Andreas, 34295 Edermünde (DE); Linnenkohl, Lars, 34355 Staufenberg (DE)
(74) Vertreter: Patentanwälte Bauer Vorberg Kayser

(56) Entgegenhaltungen:
- EP-A1- 2 165 869
- EP-A2- 1 707 718
- EP-A2- 2 431 558
- DE-U1-202008 012 410
- US-A- 2 567 114

## Beschreibung

Die Erfindung betrifft eine Drehfallenverriegelungseinrichtung aufweisend wenigstens eine Drehfalle und einen Verriegelungshebel, zur Verriegelung eines Fangbolzens in der Drehfalle.

Drehfallenverriegelungseinrichtungen sind aus dem Stand der Technik in einer großen Vielzahl bekannt. Bei sämtlichen bekannten Drehfallenverriegelungseinrichtungen, speziell im Schienenfahrzeugbereich, wird der verriegelte Zustand über einen Schalter signalisiert. Dieser Schalter wird dabei in der Regel von einem der mind. 2 Verriegelungselemente betätigt. Beim Stand der Technik gibt es jedoch keine Plausibilitätsabfrage, ob sämtliche Verriegelungselemente, sowie der Fangbolzen am Türflügel vorhanden bzw. auch betätigt sind/ worden sind. Nachteilig an diesen Drehfallenverriegelungseinrichtungen ist, dass zur Überwachung der Funktion jede Komponente der Drehfallenverriegelungseinrichtungen einzeln zu überwachen ist.

Es ist daher Aufgabe der vorliegenden Erfindung eine verbesserte Funktionsüberwachung einer Drehfallenverriegelungseinrichtung bereitzustellen, wobei die Detektierung aller für die Verriegelung relevanter Elemente, inklusive des Fangbolzens am Türflügel, über einen einzigen Schalter realisiert wird.

Gelöst wird diese Aufgabe durch eine Drehfallenverriegelungseinrichtung mit den Merkmalen des Anspruchs 1, einem Türportal oder Türflügel gemäß Anspruch 8 sowie die Verwendung einer Drehfallenverriegelungseinrichtung an einem Personenbeförderungsfahrzeug gemäß Anspruch 9. Es ist darauf hinzuweisen, dass die in den Patentansprüchen einzeln aufgeführten Merkmale in beliebiger, technologisch sinnvoller Weise miteinander kombiniert werden können und weitere Ausgestaltungen der Erfindung aufzeigen. Die Beschreibung, insbesondere im Zusammenhang mit den Figuren, charakterisiert und spezifiziert die Erfindung zusätzlich.

Eine erfindungsgemäße Drehfallenverriegelungseinrichtung umfasst eine Drehfalle zur verriegelnden Aufnahme eines Fangbolzens in der Schließstellung der Drehfalle und zur Freigabe des Fangbolzens in der Öffnungsstellung; einen in Eingriff mit der Drehfalle stehenden zwischen einer Verriegelungsstellung und Freigabestellung verschwenkbaren Verriegelungshebel, um in dessen Verriegelungsstellung die Drehfalle in deren Schließstellung zu verriegeln und um in dessen Freigabestellung die Drehfalle in die Öffnungsstellung freizugeben; ein Betätigungselement, um den Verriegelungshebel in die Verriegelungsstellung zu bewegen; einen Sensor, beispielsweise Schalter, um die Verriegelungsstellung des Verriegelungshebels zu detektieren sowie einen zwischen einer Blockierstellung und einer Nichtblockierstellung bewegbaren Sperrhebel, um in der Blockierstellung das Erreichen der Verriegelungsstellung des Verriegelungshebels zu blockieren, wobei der Sperrhebel und die Drehfalle auf einer gemeinsamen Achse angeordnet sind, und der Sperrhebel durch den Fangbolzen aus einer Blockierstellung in die Nichtblockierstellung bewegt wird.

Die erfindungsgemäße Drehfallenverriegelungseinrichtung hat den Vorteil, dass beim Fehlen einer Komponente die Verriegelung blockiert wird und somit ein unsicherer Zustand dieser Verriegelungseinheit signalisiert wird.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen. Die Erfindung ist jedoch nicht auf die gezeigte Ausführungsvariante beschränkt. Insbesondere umfasst die Erfindung soweit technisch sinnvoll beliebige Kombinationen der technischen Merkmale, die in den Unteransprüchen aufgeführt oder in der Beschreibung als erfindungsrelevant beschrieben sind.

Es zeigen:
- Fig. 1:: eine schematische Darstellung einer erfindungsgemäßen Drehfallenverriegelungseinrichtung in einem ersten Ausführungsbeispiel;
- Fig. 2a - 2c:.: eine schematische Darstellung einer erfindungsgemäßen Drehfallenverriegelungseinrichtung in einem zweiten Ausführungsbeispiel;
- Fig. 3a - 3b:: eine schematische Darstellung einer erfindungsgemäßen Drehfallenverriegelungseinrichtung in einem dritten Ausführungsbeispiel;
- Fig. 4a - 4b:: eine schematische Darstellung einer erfindungsgemäßen Drehfallenverriegelungseinrichtung in einem vierten Ausführungsbeispiel.

In Fig.1 ist eine erfindungsgemäße Drehfallenverriegelungseinrichtung (10) in einer ersten Ausgestaltung dargestellt. Die Drehfallenverriegelungseinrichtung (10) weist eine Drehfalle (20) zur verriegelnden Aufnahmen eines Fangbolzens (26) auf. Ferner weist die Drehfallenverriegelungseinrichtung (10) einen in Eingriff mit der Drehfalle (20) stehenden verschwenkbaren Verriegelungshebel (24) und ein Betätigungselement (28), um den Verriegelungshebel (24) in eine Verriegelungsstellung zu bewegen, auf. Ein Sensor, bevorzugt ein Schalter (34), detektiert die Verriegelungsstellung des Verriegelungshebels (24) und ein zwischen einer Blockierstellung und einer Nichtblockierstellung bewegbaren Sperrhebel (22) blockiert in der Blockierstellung das Erreichen einer Verriegelungsstellung des Verriegelungshebels (24).

In Fig. 1 umfasst der Eingriff zwischen der Drehfalle (20) und dem Verriegelungshebel (24) einen mit der Drehfalle (20) und dem Verriegelungshebel (24) gelenkig verbundenen Drehfallenhebel (30). Die Verriegelung der Drehfalle (20) wird in der Schließstellung durch eine Übertotpunktlage (32) von Verriegelungshebel (24) und Drehfallenhebel (30) erreicht. Der Verriegelungshebel (24) befindet sich in Fig. 1 in seiner Verriegelungsstellung und damit in der Übertotpunktlage "A" (32) der Verriegelung. Diese Stellung wird vom Schalter (34) signalisiert.

In den Fig. 2a - 2c ist eine Drehfallenverriegelungseinrichtung (10) in einer zweiten Ausgestaltung dargestellt. In Fig. 2a befindet sich der verschwenkbare Verriegelungshebel (24) in einer Freigabestellung, in Fig. 2c in einer Verriegelungsstellung und in Fig. 2b in einer zwischen der Freigabestellung und der Verriegelungsstellung zwischenliegenden Stellung. In der Verriegelungsstellung verriegelt der Verriegelungshebel (24) die Drehfalle (20), während in der Freigabestellung die Drehfalle (20) in einer Öffnungsstellung freigegeben ist.

In den Fig. 2a trifft der Fangbolzen (26) zuerst auf den Sperrhebel (22) und betätigt diesen. Durch eine externe Betätigung wird der Verriegelungshebel (24) angesteuert. Über den Drehfallenhebel (30) beginnt die Drehfalle (20) den Fangbolzen (26) weiter zu verschieben (vgl. Fig. 2b), dabei wird der Sperrhebel (22) und der Fangbolzen (26) verschoben. Der Verriegelungshebel (24) erreicht seine Verriegelungsstellung und damit bevorzugt die Übertotpunktlage (32). Die Verriegelung wird durch den Schalter (34) signalisiert.

In den Fig. 3a und 3b ist eine Drehfallenverriegelungseinrichtung (10) dargestellt, bei der der Fangbolzen (26) fehlt. Durch eine externe Betätigung wird der Verriegelungshebel (24) angesteuert. Über den Drehfallenhebel (30) wird die Drehfalle (20) verschoben. Durch den fehlenden Fangbolzen (26) bleibt der Sperrhebel (22) jedoch in seiner Ausgangsstellung, und blockiert den Verriegelungshebel (24). Der Verriegelungshebel (24) erreicht seine Verriegelungsstellung nicht. Die Verriegelung der Drehfalle (20) in der Schließstellung, bevorzugt wird nicht erreicht. Es wird folglich kein Signal am Schalter (34) ausgegeben.

In den Fig. 4a und 4b ist eine Drehfallenverriegelungseinrichtung (10) dargestellt, bei der der Drehfallenhebel (30) fehlt. Der Fangbolzen (26) betätigt ordnungsgemäß den Sperrhebel (22). Durch eine externe Betätigung wird der Verriegelungshebel (24) angesteuert. Durch den fehlenden Drehfallenhebel (30) bleibt die Drehfalle (20) jedoch in ihrer Ausgangsstellung, und ein Verriegelungsnocken (36) der Drehfalle (20) blockiert den Verriegelungshebel (24). Der Verriegelungshebel (24) erreicht seine Verriegelungsstellung nicht, und damit wird auch die Übertotpunktlage der Verriegelung nicht erreicht. Folglich wird kein Signal am Schalter (34) ausgegeben. Auch wenn mehrere Verriegelungseinrichtungen an einem Türsystem im Eingriff sind und dadurch der Fangbolzen (26) durch eine intakte Verriegelungseinrichtung annähernd in seine Verriegelungsstellung gebracht wird, wird das Fehlen des Drehfallenhebels (30) sicher erkannt.

Der Drehfallenverriegelungseinrichtung kann sowohl türrahmenseitig als auch türflügelseitig montiert sein. Ferner kann die vorliegende Erfindung auch auf andere Verriegelungssysteme, z.B. auf Klinkenverriegelung, angewandt werden.

## Patentansprüche

1. Drehfallenverriegelungseinrichtung (10), aufweisend eine Drehfalle (20) zur verriegelnden Aufnahme eines Fangbolzens (26) in der Schließstellung der Drehfalle (20) und zur Freigabe des Fangbolzens (26) in der Öffnungsstellung; einen in Eingriff mit der Drehfalle (20) stehenden zwischen einer Verriegelungsstellung und Freigabestellung verschwenkbaren Verriegelungshebel (24), um in dessen Verriegelungsstellung die Drehfalle (20) in deren Schließstellung zu verriegeln und um in dessen Freigabestellung die Drehfalle (20) in die Öffnungsstellung freizugeben; ein Betätigungselement (28), um den Verriegelungshebel (24) in die Verriegelungsstellung zu bewegen; einen Sensor, beispielsweise Schalter (34), um die Verriegelungsstellung des Verriegelungshebels (24) zu detektieren, sowie einen zwischen einer Blockierstellung und einer Nichtblockierstellung bewegbaren Sperrhebel (22), um in der Blockierstellung das Erreichen der Verriegelungsstellung des Verriegelungshebels (24) zu blockieren, wobei der Sperrhebel (22) und die Drehfalle (20) auf einer gemeinsamen Achse angeordnet sind, und der Sperrhebel (22) durch den Fangbolzen (26) aus der Blockierstellung in die Nichtblockierstellung bewegt wird.

2. Drehfallenverriegelungseinrichtung (10) gemäß Anspruch 1, wobei der Eingriff zwischen Drehfalle (20) und Verriegelungshebel (24) einen mit der Drehfalle (20) und dem Verriegelungshebel (24) gelenkig verbundenen Drehfallenhebel (30) umfasst und die Verriegelung der Drehfalle (20) in der Schließstellung durch eine Übertotpunktlage (32) von Verriegelungshebel (24) und Drehfallenhebel (30) erreicht wird.

3. Drehfallenverriegelungseinrichtung (10) gemäß einem der vorhergehenden Ansprüche, wobei der Eingriff zwischen Drehfalle (20) und Verriegelungshebel (24) eine Sperrklinkenmechanik umfasst.

4. Drehfallenverriegelungseinrichtung (10) gemäß einem der vorhergehenden Ansprüche, wobei die Drehfalle (20) und/oder der Verriegelungshebel (24) so ausgestaltet sind, dass bei Wegfall des Eingriffs zwischen Drehfalle (20) und Verriegelungshebel (24), insbesondere des Drehfallenhebels (30), die Drehfalle (20) wenigstens in ihrer Öffnungsstellung die Bewegung des Verriegelungshebels (24) in die Verriegelungsstellung blockiert.

5. Drehfallenverriegelungseinrichtung (10) gemäß dem vorhergehenden Anspruch, wobei an der Drehfalle (20) und/oder dem Verriegelungshebel (24) ein Sperrnocken (36) ausgebildet ist.

6. Anordnung aus einem Fangbolzen (36) und einer Drehfallenverriegelungseinrichtung (10) gemäß einem der vorhergehenden Ansprüche.

7. Türportal oder Türflügel mit einer Drehfallenverriegelungseinrichtung (10) gemäß einem der vorhergehenden Ansprüche 1 bis 5.

8. Verwendung der Drehfallenverriegelungseinrichtung (10) gemäß einem der vorhergehenden Ansprüche 1 bis 5 an einem Personenbeförderungsfahrzeug, insbesondere schienengebundenen Personenbeförderungsfahrzeug.

## Claims

1. A rotary latch locking device (10) comprising a rotary latch (20) for receiving a catch bolt (26) in a locked manner in the closed position of the rotary latch (20) and for releasing the catch bolt (26) in the open position; a locking lever (24) which is in engagement with the rotary latch (20) and which is pivotable between a locked position and a released position, in order in the locked position of said locking lever to lock the rotary latch (20) in the closed position thereof and in order in the released position of said locking lever to release the rotary latch (20) into the open position; an actuating element (28) in order to move the locking lever (24) into the locked position; a sensor, for example a switch (34), in order to detect the locked position of the locking lever (24), and a blocking lever (22) which is movable between a blocked position and an unblocked position in order in the blocked position to block the locking lever (24) from reaching the locked position, wherein the blocking lever (22) and the rotary latch (20) are arranged on a common axis and the blocking lever (22) is moved by the catch bolt (26) from the blocked position into the unblocked position.

2. The rotary latch locking device (10) according to Claim 1, wherein the engagement between the rotary latch (20) and the locking lever (24) comprises a rotary latch lever (30) which is connected in an articulated manner to the rotary latch (20) and to the locking lever (24) and the locking of the rotary latch (20) in the closed position is achieved by a top dead centre position (32) of the locking lever (24) and the rotary latch lever (30).

3. The rotary latch locking device (10) according to one of the preceding claims, wherein the engagement between the rotary latch (20) and the locking lever (24) comprises a pawl mechanism.

4. The rotary latch locking device (10) according to one of the preceding claims, wherein the rotary latch (20) and/or the locking lever (24) are designed such that when the engagement between the rotary latch (20) and the locking lever (24) is not present, in particular when the rotary latch lever (30) is not present, the rotary latch (20) at least in its open position blocks the movement of the locking lever (24) into the locked position.

5. The rotary latch locking device (10) according to the preceding claim, wherein a blocking cam (36) is configured on the rotary latch (20) and/or on the locking lever (24).

6. An arrangement consisting of a catch bolt (36) and a rotary latch locking device (10) according to one of the preceding claims.

7. A door frame or door leaf with a rotary latch locking device (10) according to one of the preceding claims 1 to 5.

8. A use of the rotary latch locking device (10) according to one of the preceding claims 1 to 5, on a passenger transport vehicle, in particular a rail-bound passenger transport vehicle.

## Revendications

1. Système de verrouillage à pêne (10), comportant un pêne (20) destiné au logement à effet verrouillant d'un boulon demi-tour (26) dans la position de fermeture du pêne (20) et à libérer le boulon demi-tour (26) dans la position d'ouverture ; un levier de verrouillage (24), se trouvant en engagement avec le pêne (20), susceptible de pivoter entre une position de verrouillage et une position de libération, pour verrouiller dans sa position de verrouillage le pêne (20) dans la position de fermeture de celui-ci et pour libérer dans sa position de libération le pêne (20) dans la position d'ouverture de celui-ci ; un élément de manoeuvre (28), destiné à déplacer le levier de verrouillage (24) dans la position de verrouillage ; un capteur, par exemple un commutateur (34), destiné à détecter la position de verrouillage du levier de verrouillage (24), ainsi qu'un levier de blocage (22) mobile entre une position de blocage et une position de déblocage, destiné à bloquer l'atteinte de la position de blocage par le levier de verrouillage (24), le levier de blocage (22) et le pêne (20) étant placés sur un axe commun et le levier de blocage (22) étant déplacé par le boulon demi-tour (26) de la position de blocage dans la position de déblocage.

2. Système de verrouillage à pêne (10) selon la revendication 1, l'engagement entre le pêne (20) et le levier de verrouillage (24) comprenant un levier de pêne (30), relié de manière articulée avec le pêne (20) et avec le levier de verrouillage (24) et le verrouillage du pêne (20) dans la position de fermeture étant atteint par une position au-delà du point mort (32) du levier de verrouillage (24) et du levier de pêne (30).

3. Système de verrouillage à pêne (10) selon l'une quelconque des revendications précédentes, l'engagement entre le pêne (20) et le levier de verrouillage (24) comprenant un mécanisme à cliquet.

4. Système de verrouillage à pêne (10) selon l'une quelconque des revendications précédentes, le pêne (20) et/ou le levier de verrouillage (24) étant conçus de telle sorte que lors de la suppression de l'engagement entre le pêne (20) et le levier de verrouillage (24), notamment du levier de pêne (30), le pêne (20) bloque au moins dans sa position d'ouverture le déplacement du levier de verrouillage (24) dans la position de verrouillage.

5. Système de verrouillage à pêne (10) selon la revendication précédente, sur le pêne (20) et/ou sur le levier de verrouillage (24) étant conçue une came de blocage (36).

6. Agencement constitué d'un boulon demi-tour (36) et d'un système de verrouillage à pêne (10) selon l'une quelconque des revendications précédentes.

7. Cadre de porte ou vantail de porte pourvu d'un système de verrouillage à pêne (10) selon l'une quelconque des revendications précédentes 1 bis 5.

8. Utilisation du système de verrouillage à pêne (10) selon l'une quelconque des revendications précédentes 1 à 5 sur un véhicule de transport de passagers, notamment sur un véhicule ferroviaire de transport de passagers.
